# EUROPÄISCHE PATENTSCHRIFT

(11) **EP 0 176 004 B1**
(45) Veröffentlichungstag und Bekanntmachung des Hinweises auf die Patenterteilung: **30.10.1991**
(21) Anmeldenummer: 85111482.7
(22) Anmeldetag: 11.09.1985
(51) Int. Cl.: H05H 1/34

(54) **Plasmabrenner**
Plasma torch
Torche à plasma

(30) Priorität: 28.09.1984 DE 3435680
(43) Veröffentlichungstag der Anmeldung: 02.04.1986
(73) Patentinhaber: MANNESMANN Aktiengesellschaft, 40027 Düsseldorf (DE)
(72) Erfinder: Bebber, Hans Josef, Dr. rer. nat., D-4330 Mülheim 1 (DE); Rossner, Heinrich-Otto, Dipl.-Ing., D-4300 Essen 1 (DE); Tomalla, Gebhard, Dipl.-Ing., D-4300 Essen 1 (DE)
(74) Vertreter: Meissner, Peter E., Dipl.-Ing.

(56) Entgegenhaltungen:
- EP-A- 0 111 116
- FR-A- 1 549 642
- FR-A- 2 385 483
- US-A- 3 147 329
- US-A- 3 471 675

## Beschreibung

Die Erfindung betrifft einen Plasmabrenner nach dem Oberbegriff des Patentanspruchs 1.

Beim Betreiben von Plasmabrennern soll sich zwischen der von der Düse umgebenden zentralen Elektrodeneinheit, die aus einer einzelnen Elektrode oder aus einer zentrischen Hilfselektrode und einer diese konzentrisch umschließenden Hauptelektrode bestehen kann, und einer Gegenelektrode, die z.B. durch eine metallische Badschmelze gegeben sein kann, eine stabile Lichtbogensäule ausbilden. Die erstrebte Stabilität dieser Lichtbogensäule und damit der Wirkungsgrad und die Wirtschaftlichkeit einer mit dem eingangs genannten Plasmabrenner betriebenen Anlage kann dabei durch parasitäre Lichtbögen erheblich beeinträchtigt werden. Solche parasitären Lichtbögen brennen parallel zum Hauptlichtbogen, wobei sie insbesondere den unteren Rand des äußeren Brenner- bzw. Düsenmantels bzw. den äußeren Bereich der Düsenstirnseite mit in den Stromfluß einschließen.

Bei der Bildung parasitärer Bögen werden drei zusammenhängende Strompfade benutzt, wobei der erste Strompfad von einem inneren Nebenbogen gebildet wird, welcher die relativ kurze Strecke zwischen der Elektrode und der Düse elektrisch überbrückt, der zweite Strompfad ist der durch die Düse dargestellte metallische Leiter und der letzte Strompfad wird von einem Doppellichtbogen gebildet, der vom äußeren Brenner- bzw. Düsenmantel bzw. äußeren Bereich der Düsenstirnseite zur Gegenelektrode brennt. Solche parasitären Bögen können vor allem beim Einsatz stromstarker flüssigkeitsgekühlter Plasmabrenner in heißen Öfen, z.B. beim Einschmelzen von Schrott auftreten und den vorzeitigen Ausfall eines Plasmabrenners, vorwiegend durch Durchschmelzen des vorderen Düsenmantelteils bzw. der Düsenstirnwand, jedoch auch durch starken Verschleiß der Brennerelektrode verursachen.

Um dieser Erscheinung entgegenzuwirken, ist es bekannt, die Stromstärke des Hauptlichtbogens zu reduzieren, zumindest aber sie zu begrenzen, um damit die Düse gegen Durchschmelzen zu schützen und die Elektrode vor übermäßigem Verschleiß zu bewahren (vgl. hierzu DE-AS 21 40 241, DE-PS 25 41 166, DE-OS 29 51 121 und DD-PS 97 364).

Abgesehen davon, daß in den angeführten Fällen zum Erfassen der parasitären Bögen und zum Reduzieren bzw. Begrenzen des Hauptlichtbogenstromes ein erheblicher apparativer Aufwand notwendig ist, wird die Erscheinung der parasitären Bögen und deren negative Auswirkungen lediglich gemindert, nicht aber mit Sicherheit verhindert. Außerdem erfordern die Maßnahmen zur Bekämpfung der parasitären Bögen immer auch eine drastische Leistungsdrosselung oder gar ein Abschalten des Brenners.

Weiterhin ist es bekannt, den äußeren Mantel der Düse mit einer elektrisch leitfähigen Schicht mit hohem Schmelz- oder Sublimierungspunkt zu überziehen (vgl. DE-OS 33 07 308). Diese Schicht, die z.B. aus festem Graphit bestehen kann, verschleißt unter der Wirkung parasitärer Bögen langsam und kontinuierlich und wirkt somit einem vorzeitigen und plötzlichen Verschleiß der eigentlichen metallischen Brennerdüse entgegen. Dieser Schutz ist aber nicht nur zeitlich begrenzt, er ist auch nicht geeignet, den durch die parasitären Bögen bedingten schlechteren Wirkungsgrad der Anlage auszugleichen. Außerdem ist mit dieser bekannten Schutzmaßnahme noch kein Schutz für die zentrische Elektrode gegeben, da diese durch den inneren Nebenbogen angegriffen wird.

Weiterhin ist es aus der US-PS 3 147 329 bekannt, die Stirnwand der Düse mit einer hitzebeständigen Verkleidung zu versehen. Hierdurch ist zwar ein gewisser örtlicher Schutz der Düse gegeben, das Entstehen von parasitären Bögen ist dadurch aber allenfalls erschwert, aber ebenfalls nicht wirksam unterbunden.

Der vorliegenden Erfindung liegt die Aufgabe zugrunde, einen Plasmabrenner zu schaffen, von dem die durch parasitäre Lichtbögen hervorrufbaren Schäden durch einfache Mittel wirksam und nachhaltig ferngehalten werden können.

Diese Aufgabe wird durch die im Patentanspruch 1 angegebenen Merkmale gelöst. Durch die elektrische Trennung bzw. Isolierung des an das Stirnwandteil angrenzenden bzw. dem vorderen Ende der Elektrodeneinheit benachbarten Abschnitts des Innenwandteils der Düse von dem an das Außenwandteil angrenzenden Abschnitt des Stirnwandteils ist sichergestellt, daß kein Strompfad von der Elektrodeneinheit über den vorderen Bereich des Düsen- bzw. Brennermantels oder den äußeren Bereich der Stirnwand der Düse zur Gegenelektrode vorhanden ist oder auch nur entstehen kann. Da mit den erfindungsgemäßen Merkmalen bereits die Bildung parasitärer Lichtbögen mit Sicherheit vermieden wird, können - auch auf lange Sicht gesehen - keine dadurch hervorgerufenen Schäden an der Düse und an der Elektrodeneinheit auftreten. Bei der erwähnten Ausbildung des Brenners ergibt sich in vorteilhafter Weise, daß die Isolierstelle der Radialstrahlung des Hauptlichtbogens nicht unmittelbar ausgesetzt ist und insoweit thermisch geschont wird.

Zweckmäßige Weiterbildungen der Erfindung sind in den Unteransprüchen beschrieben.

Ausführungsbeispiele des Gegenstandes der Erfindung sind in der Zeichnung dargestellt und werden im folgenden näher erläutert. Es zeigen:
- Fig. 1: einen Plasmabrenner mit einer zentrischen Elektrode und einer diese umgebenden Düse in einem auszugsweisen Längsschnitt (aus Gründen der Einfachheit ist die rechte Hälfte lediglich durch strichpunktierte Linien angedeutet),
- Fig. 2 bis 9: verschiedene Ausführungsformen der ersten Isolationsstelle in einem auszugsweisen Längsschnitt in einer vergrößerten Darstellung,
- Fig. 10 und 11: jeweils eine Ausführungsform der zweiten Isolationsstelle in einem auszugsweisen Längsschnitt in vergrößerter Darstellung und

Der Plasmabrenner gemäß Fig. 1 weist eine zentrisch angeordnete, wassergekühlte Elektrode 1 auf, deren Spitze 2 mit einer konischen Mantelfläche 3 und einer ebenen Stirnfläche 4 ausgebildet ist. Die Elektrode 1 wird von einer ebenfalls wassergekühlten Brennerdüse 5 - im folgenden auch nur als Düse bezeichnet - koaxial zur Achse 1' der Elektrode 1 umgeben. Die Düse 5 weist eine im wesentlichen zylindrische Durchlaßbohrung 6 auf, die sich zur Stirnseite 7 der Düse 5 über einen Innenkonus 8 verengt. Der Innendurchmesser der Durchlaßbohrung 6 ist jeweils größer als der Außendurchmesser der Elektrode 1, weshalb sich zwischen der Elektrode 1 und der Düse 5 ein ringförmiger Durchlaßkanal 9 ergibt. Zur Isolierung der Düse 5 von der Elektrode 1 sind, wie dies beispielsweise in der US-PS 3 147 329 näher beschrieben ist, Isolierstücke 10 angeordnet.

Die Düse 5 weist ein rotationssymmetrisches Innenwandteil 11, ein dazu konzentrisch angeordnetes rotationssymmetrisches Außenwandteil 12 und ein beide Wandteile 11, 12 an der Stirnseite verbindendes Stirnwandteil 13 auf. Zwischen dem Innenwandteil 11 und dem Außenwandteil 12 befindet sich außerdem noch eine den Kühlwasserweg mitbildende Trennwand 14.

Im Stirnwandteil 13 ist ein erstes rotationssymmetrisches Isolierstück 17 angeordnet. Ein zweites rotationssymmetrisch ausgebildetes Isolierstück 18 ist - von der Stirnseite 7 der Düse 5 her gesehen - in den Anfang des zylindrischen Abschnitts des Innenwandteils 11 eingesetzt.

In Fig. 2 ist eine erste Ausführungsform des ersten Isolierstücks 17 in einem größeren Maßstab dargestellt. Das Isolierstück bzw. der Isolierring 17 ist an seiner Innenseite mit einem Innengewinde 21 versehen, das mit einem Außengewinde 22 am inneren Abschnitt 13' des Stirnwandteils 13 im Eingriff steht. An der Innenseite besitzt der Isolierring 17 ferner eine ringförmige Erweiterung 23, durch die zum Außengewinde 21 ein Absatz gebildet ist. Mit diesem Absatz wird ein Dichtring 25 gegen einen am inneren Abschnitt 13' des Stirnwandteils 13 angeordneten Flansch 26 gedrückt. Die Außenseite 27 des Isolierringes 17 ist zylindrisch ausgebildet und steht im Eingriff mit einer entsprechenden Wandung 28 des äußeren Abschnitts 13'' des Stirnwandteils 13. Zur Sicherung gegen ausfließendes Kühlwasser ist der äußere Abschnitt 13'' des Stirnwandteils 13 mit einer Nut 29 versehen, in die ein Dichtring 30 eingelegt ist.

Bei einer anderen Ausführungsform gemäß Fig. 3 weist der erste Isolierring 17a eine glatte zylindrische Innenfläche 31 auf, mit der er gegen eine entsprechende zylindrische Fläche 32 des inneren Stirnwandteils 13' zur Anlage kommt. An seiner Außenseite weist der Isolierring 17a an der der Trennwand 14 zugewandten Stirnseite einen Flansch 33 auf, der von einer entsprechenden Ausnehmung 34 im äußeren Stirnwandteil 13'' aufgenommen wird. Diese einfache Ausführungsform stellt sicher, daß das Kühlwasser den Isolierring 17a bei innerem Überdruck nicht aus der Düse 5 herausdrückt.

Bei einer weiteren Ausführungsform gemäß Fig. 4 besteht der Isolierring 17b im Kern aus einem metallischen Werkstoff 36, z.B. Kupfer, der bzw. das von einer in sich geschlossenen Oberflächenschicht 37 aus einem elektrisch isolierenden Material, z.B. Zirkonoxid, umgeben ist.

Der Isolierring 17c nach Fig. 5 ist wiederum mit einer in sich geschlossenen elektrisch isolierenden Beschichtung 37 umgeben. Im Innern ist der Isolierring 17c aus mehreren konzentrisch zusammengesetzten Schichten 38, 39 gebildet, von denen mindestens jede zweite Schicht 39 eine elektrisch nicht leitende Isolierschicht darstellt.

In Abwandlung des beschriebenen Ausführungsbeispiels ist die in sich geschlossene isolierende Beschichtung bei dem Isolierring 17d gemäß Fig. 6 weggelassen. Dieser Ring besitzt lediglich zwei metallische Schichten 38', 38'', die mechanisch durch eine aus einer Vergußmasse gebildeten Isolierschicht 39' zusammengehalten werden. Der derart ausgebildete Isolierring 17d ist insgesamt gesehen kratzfester und gut gegen die Wandteile 13' und 13'' der Düse 5 abzudichten.

Bei der Ausführungsform gemäß Fig. 7 besitzt der innere Abschnitt 13' des Stirnwandteils 13 und der mit dem Außenwandteil verbundene Abschnitt 13'' des Stirnwandteils 13 je einen flanschartigen Ansatz 40, 41, so daß ein in bezug auf die Achse 1' koaxiales Ineinanderfügen der beiden Abschnitte 13', 13'' gewährleistet ist. Zur gegenseitigen Isolierung der Abschnitte 13', 13'' sind deren aneinander zugewandte Flächenteile jeweils mit einer Isolierschicht 42 bzw. 43 versehen, die sich auch auf die daran angrenzenden parallelen Flächenteile erstrecken können, vgl. z.B. die Schicht 42' auf dem Abschnitt 13'. Durch einen zwischen den beiden Ansätzen 40,41 eingeklemmten Dichtring 44 wird die gefügte Verbindung wasserdicht gemacht. In Fig. 7 ist die Verbindung der Abschnitte 13', 13'' des Stirnwandteils 13 vor der Montage in ausgezogenen Linien dargestellt und nach der Montage - auf der linken Seite - mit strichpunktierten Linien angedeutet.

Nach dem Ausführungsbeispiel gemäß Fig. 8 sind die beiden Abschnitte 13', 13'' durch eine isolierende Gußmasse 45 gegeneinander isoliert.

Bei dem Ausführungsbeispiel gemäß Fig. 9 wird das Innenwandteil 11 der Düse 5 von deren Außenwandteil 12 durch eine Isolierstelle mit zwei axial hintereinander angeordneten Isolierringen 17e, 17f gebildet. Der bündig an der Stirnseite 7 der Düse 5 angeordnete Ring 17e besteht aus einem temperaturwechselbeständigen Isoliermaterial und der dahinterliegende Ring 17f aus einem wasserundurchlässigen Isoliermaterial.

Der zweite Isolierring 18 - vgl. auch Fig.10 - weist bei einem Ausführungsbeispiel an seiner Außenseite an jeder Stirnseite jeweils ein Außengewinde 46, 47 auf, das jeweils in ein entsprechendes Innengewinde 48, 49 am vorderen und hinteren Abschnitt 11' bzw. 11'' des Innenwandteils 11 eingreift. Zur Dichtung der Isolierverbindung sind zwei Flachdichtungen 50 vorgesehen, die zwischen einem flanschartigen Vorsprung 51 des Isolierrings und Stirnflächen entsprechender axialer Vorsprünge 52, 53 der beiden Abschnitte 11' bzw. 11'' des Innenwandteils 11 eingeklemmt sind.

Bei einem anderen Ausführungsbeispiel gemäß Fig. 11 ist ein zweiter Isolierring 18a vorgesehen, der in seinem Querschnitt Z-förmig abgestuft ist. An seinem einen Ende weist der Isolierring 18a ein zur Mitte abgesetztes Außengewinde 54 auf, das im Eingriff mit einem entsprechenden Innengewinde 55 im hinteren Abschnitt 11'' steht. An demselben Ende ist weiterhin ein zurückgesetzter zylindrischer Teil 56, der in eine entsprechende Ausnehmung 57 des hinteren Abschnitts 11'' eingreift. Die zylindrische Verbindung 56/57 wird durch einen O-Ring 58 gedichtet. Am gegenüberliegenden Ende des zweiten Isolierrings 18a befindet sich eine von der Innenfläche 60 ausgehende Erweiterung mit einem Innengewinde 62, das mit einem entsprechenden Außengewinde 63 des vorderen Abschnitts 11' des Innenwandteils 11 im Eingriff steht. Zur Abdichtung des Isolierrings 18a gegenüber dem vorderen Abschnitt 11' ist ein O-Ring 64 vorgesehen, der sich in einer im vorderen Abschnitt 11' des Innenwandteils 11 befindlichen Nut 65 abstützt und gegen eine zylindrische Ausnehmung 66 des Isolierringes 18a drückt.

## Patentansprüche

1. Plasmabrenner mit übertragenem Lichtbogen zum Schmelzen von Metallen, bestehend aus einer Elektrodeneinheit (1) und einer von einem Kühlmedium durchströmten Düse (5), die die Elektrodeneinheit (1) konzentrisch umgibt und die durch einen ringförmigen Kanal (9) von dieser getrennt ist, wobei die Düse (5) als Hohlkörper ausgebildet ist und ein rotationssymmetrisches Innenwandteil (11), ein dazu konzentrisch angeordnetes rotationssymmetrisches Außenwandteil (12) und ein beide Wandteile (11, 12) verbindendes Stirnwandteil (13) aufweist.
dadurch gekennzeichnet,
daß der an das Stirnwandteil (13) angrenzende Abschnitt (11'') des Innenwandteils (11) durch zwei getrennte, jeweils das betreffende Wandteil über die gesamte Querschnittsfläche durchsetzende Isolierteile (17, 18) von dem an das Außenwandteil (12) angrenzenden Abschnitt (13'') des Stirnwandteils (13) elektrisch isoliert ist, wobei eines der Isolierteile (17) im Stirnwandteil (13) und das andere Isolierteil (18) im Innenwandteil (11) der Düse (5) angeordnet ist.

2. Plasmabrenner nach Anspruch 1, dadurch gekennzeichnet, daß das Isolierteil (18) innerhalb des Innenwandteils (11) der Düse (5), von der Stirnseite (7) der Düse (5) gesehen, hinter dem vorderen Ende (2) der Elektrodeneinheit (1) angeordnet ist.

3. Plasmabrenner nach Anspruch 1, dadurch gekennzeichnet, daß die Isolierteile (17; 18) als lösbar mit den Wandteilen (11, 13) der Düse (5) verbindbare rotationssymmetrische Ringkörper aus festem homogenem Isolationsmaterial ausgebildet sind.

4. Plasmabrenner nach Anspruch 3, dadurch gekennzeichnet, daß das Isolationsmaterial zumindest des Isolierteils (17) im Stirnwandteil der Düse aus einem hochschmelzenden keramischen Stoff besteht.

5. Plasmabrenner nach Anspruch 1, dadurch gekennzeichnet, daß die Isolierteile (17, 18) aus einer isolierenden Vergußmasse (45) bestehen.

6. Plasmabrenner nach Anspruch 1, dadurch gekennzeichnet, daß das Isolierteil (17) im Stirnwandteil der Düse durch einen Verbundkörper (17c) gebildet ist, der abwechselnd aus mehreren konzentrisch zusammengesetzten Schichten aus elektrisch leitendem und isolierendem Material (38, 39) besteht.

7. Plasmabrenner nach Anspruch 1, dadurch gekennzeichnet, daß das Isolierteil (17) im Stirnwandteil der Düse zwei lösbar mit dem Stirnwandteil (13) verbindbaren rotationssymmetrische Ringkörper (17e, 17f) aus festem homogenem Material aufweist,
die, in Richtung der Brennerachse (1') gesehen, hintereinander angeordnet sind, und von denen der an der äußeren Oberfläche (7) angeordnete Ringkörper (17e) aus einem temperaturwechselbeständigen Isolationsmaterial und der dahinter angeordnete Ringkörper (17f) aus einem wasserundurchlässigen Isolationsmaterial besteht.

8. Plasmabrenner nach Anspruch 1, dadurch gekennzeichnet, daß das Isolierteil (17) im Stirnwandteil der Düse durch mindestens einen auf mindestens einer der Stirnflächen der sich gegenüberstehenden Abschnitte (13', 13'') des Stirnwandteils der Düse brachten elektrisch isolierenden Überzug (42; 43) gebildet sind.

9. Plasmabrenner nach Anspruch 1, dadurch gekennzeichnet, daß die Abschnitte (13', 13'') des Stirnwandteils der Düse zumindest an ihrer Innenseite und zumindest unmittelbar neben dem eigentlichen Isolierteil (17) mit einem elektrisch isolierenden überzug (42') versehen sind.

## Claims

1. Plasma torch with a transferred arc for melting metals, consisting of an electrode unit (1) and a head (5) through which a coolant flows, which concentrically surrounds the electrode unit (1) and is separated from the latter by an annular passage (9), the head (5) being formed as a hollow body and comprising a rotationally symmetrical inner wall part (11), a rotationally symmetrical outer wall part (12), which is arranged concentrically with the latter, and an end wall part (13), which connects the two wall parts (11, 12), characterised in that the section (11'') of the inner wall part (11) which is adjacent to the end wall part (13) is electrically isolated from the section (13'') of the end wall part (13) which is adjacent to the outer wall part (12) by two separate insulating parts (17, 18), which in each case pass through the relevant wall part over the entire cross-sectional area, one of the insulating parts (17) being arranged in the end wall part (13) and the other insulating part (18) being arranged in the inner wall part (11) of the head (5).

2. Plasma torch according to claim 1, characterised in that, viewed from the front end (7) of the head (5), the insulating part (18) is arranged behind the front end (2) of the electrode unit (1) inside the inner wall part (11) of the head (5).

3. Plasma torch according to claim 1, characterised in that the insulating parts (17; 18) are formed as rotationally symmetrical annular bodies which can be joined to the wall parts (11, 13) of the head (5) in a detachable manner and consist of a solid homogeneous insulating material.

4. Plasma torch according to claim 3, characterised in that the insulating material of at least the insulating part (17) in the end wall part of the head consists of a refractory ceramic material.

5. Plasma torch according to claim 1, characterised in that the insulating parts (17, 18) consist of an insulating sealing compound (45).

6. Plasma torch according to claim 1, characterised in that the insulating part (17) in the end wall part of the head is formed by a composite body (17c), which consists of several concentrically assembled layers of an electrically conductive and a non-conducting material (38, 39) arranged alternately.

7. Plasma torch according to claim 1, characterised in that the insulating part (17) in the end wall part of the head comprises two rotationally symmetrical annular bodies (17e, 17f) which can be joined to the end wall part (13) in a detachable manner, consist of a solid homogeneous material and, viewed in the direction of the torch axis (1'), are arranged behind one another, the annular body (17e) which is arranged at the outer surface (7) consisting of an insulating material which is resistant to temperature changes and the annular body (17f) which is arranged behind consisting of a water-tight insulating material.

8. Plasma torch according to claim 1, characterised in that the insulating part (17) in the end wall part of the head is formed by at least one non-conducting coating (42; 43), which is applied to at least one of the end faces of the facing sections (13', 13'') of the end wall part of the head.

9. Plasma torch according to claim 1, characterised in that the sections (13', 13'') of the end wall part of the head are provided with a non-conducting coating (42') at least on their inside and at least directly next to the actual insulating part (17).

## Revendications

1. Torche à plasma à arc électrique transmis pour fondre des métaux, constituée d'une unité d'électrode (1) et d'une buse (5) traversée par un fluide de refroidissement, qui entoure concentriquement l'unité d'électrode (1) et qui est séparée de celle-ci par un canal annulaire (9), la buse (5) étant réalisée en tant que corps creux, et présentant une partie de paroi interne (11) à symétrie de révolution, une partie de paroi externe (12) à symétrie de révolution, agencée de façon concentrique à celle-ci, et une partie de paroi frontale (13) reliant les deux parties de paroi (11,12),
caractérisée en ce que le tronçon (11') de la partie de paroi interne (11), adjacent à la partie de paroi frontale (13), est électriquement isolé du tronçon (13'') de la partie de paroi frontale (13), adjacent à la partie de paroi externe (12), par deux pièces isolantes (17,18) séparées, traversant, chacune, la partie de paroi respective sur toute sa section transversale, une (17) des pièces isolantes étant agencée dans la partie de paroi frontale (13) et l'autre pièce isolante (18) dans la partie de paroi interne (11) de la buse (5).

2. Torche à plasma selon la revendication 1,
caractérisée en ce que la pièce isolante (18) est agencée à l'intérieur de la partie de paroi interne (11) de la buse (5), par rapport à la face frontale (7) de la buse (5), derrière l'extrémité avant (2) de l'unité d'électrode (1).

3. Torche à plasma selon la revendication 1,
caractérisée en ce que les pièces isolantes (17,18) sont réalisées en tant que corps annulaires à symétrie de révolution pouvant être reliés de façon amovible aux parties de paroi (11,13) de la buse (5), et constitués d'une matière isolante homogène résistante.

4. Torche à plasma selon la revendication 3,
caractérisée en ce que la matière isolante d'au moins la pièce isolante (17) dans la partie de paroi frontale de la buse est une matière céramique à point de fusion élevé.

5. Torche à plasma selon la revendication 1,
caractérisée en ce que les pièces isolantes (17,18) sont constituées d'une masse de scellement isolante (45).

6. Torche à plasma selon la revendication 1,
caractérisée en ce que la pièce isolante (17) dans la partie de paroi frontale de la buse est formée par un corps composite (17c) qui est constitué, de façon alternée, de plusieurs couches concentriques assemblées de matières électriquement conductrice et isolante (38,39).

7. Torche à plasma selon la revendication 1,
caractérisée en ce que la pièce isolante (17) dans la partie de paroi frontale de la buse présente deux corps annulaires (17e,17f) à symétrie de révolution pouvant être reliés de façon amovible à la partie de paroi frontale (13), et constitués d'une matière homogène résistante, qui, en direction de l'axe (1') de la torche, sont agencés l'un derrière l'autre, et desquels le corps annulaire (17e) agencé sur la surface externe (7) est constitué d'une matière isolante résistant aux chocs thermiques, et le corps annulaire (17f), agencé derrière le premier, est constitué d'une matière isolante étanche à l'eau.

8. Torche à plasma selon la revendication 1,
caractérisée en ce que la pièce isolante (17) dans la partie de paroi frontale de la buse est formée par au moins un revêtement électriquement isolant (42,43) prévu sur au moins une des faces frontales des tronçons opposés (13', 13'') de la partie de paroi frontale de la buse.

9. Torche à plasma selon la revendication 1,
caractérisée en ce que les tronçons (13',13'') de la partie de paroi frontale de la buse, au moins sur leur côté interne et au moins directement à côté de la partie isolante proprement dite (17), sont munis d'un revêtement électriquement isolant (42').
